# EUROPÄISCHE PATENTSCHRIFT

(11) **EP 1 430 176 B1**
(45) Veröffentlichungstag und Bekanntmachung des Hinweises auf die Patenterteilung: **10.05.2006**
(21) Anmeldenummer: 02764469.9
(22) Anmeldetag: 24.09.2002
(51) Int. Cl.: D07B 1/02

(54) **SEILARTIGES GEBILDE**
ROPE-LIKE STRUCTURE
PRODUIT DE TYPE CABLE

(30) Priorität: 25.09.2001 CH 177001
(43) Veröffentlichungstag der Anmeldung: 23.06.2004
(73) Patentinhaber: Mammut Tec AG, 5703 Seon (CH)
(72) Erfinder: HESS, Ruedi, CH-5306 Tegerfelden (CH)
(74) Vertreter: Becker, Konrad
(86) Internationale Anmeldenummer: PCT/CH2002/000533
(87) Internationale Veröffentlichungsnummer: WO 2003/027383

(56) Entgegenhaltungen:
- DE-A- 4 035 814
- FR-A- 2 402 736
- US-A- 4 312 260

## Beschreibung

Die Erfindung betrifft ein Kernmantelseil gemäss Patentanspruch 1 sowie dessen Verwendung gemäss den Patentansprüchen 12 und 13.

Nach der US 4,640,178 ist ein Kernmantelseil bekannt, das eine Vielzahl von Kernfaserbündeln als Kern zusammenfasst und von einem Zwischenmantel umgeben ist. Um den Zwischenmantel befindet sich ein geflochtener aussenliegender Mantel aus Monofilgarnen. Kern, Zwischenmantel und Mantel sind untereinander nicht verbunden und rutschen deshalb gegenseitig, was sich im Gebrauch des Kernmantelseils nachteilig erweist.

Nach der US 4,170,076 ist ein Kernmantelseil bekannt, das aus einem geflochtenen Kern besteht, der seinerseits von einer Vielzahl von Kerhfaserbündeln gebildet wird. Der Kern ist von einem ebenfalls geflochtenen Mantel umgeben. Kern und Mantel sind untereinander nicht verbunden und damit nicht rutschfest. Es bilden sich im Gebrauch Verdickungs-, bzw. Dünnstellen was nachteilig ist.

Nach DE4035814-A1 ist ein reckarmes Faserseil mit Kern und Mantel bekannt. Zur Vermeidung des Schlupfes zwischen Mantel und Kern wird den Mantelfasern ein Teil geringdehnender Fasern beigemischt, wobei letztere qualitativ aber nicht herkunftsmässig den Kernfasern entsprechen.

In der DE 7823387 U wird eine Kern-Mantel-Konstruktion für ein Bergseil beschrieben, bei dem der Mantel aus einem Schlauchgeflecht besteht. Änderungen im Verlauf von Einzelfäden erlauben eine Musterung bzw. eine Farbgebung verschiedener Seilabschnitte. Zusätzlich ergibt sich eine gleichmässigere Verteilung der Zugkräfte auf Mantel und Kern.

Im Patentdokument US 4,312,260 wird ein elektrisches Traktionskabel beschrieben, bei dem textile Kerngarne an einem elektrischen Leiter anliegen und von einem externen Mantel umgeben sind. Das beschriebene Imprägnierungsverfahren gewährt eine hohe Flexibilität des Traktionskabels und macht es resistent gegen äussere Einflüsse.

Es ist die Aufgabe der vorliegenden Erfindung, ein Kernmantelseil, resp. eine seilartige Struktur vorzuschlagen, bei dem, resp. der die einzelnen Fasern, Garne oder Garnstränge untereinander so verbunden sind, dass die Fasern, Garne oder Garnstränge gegenseitig rutschfest vorliegen, wodurch die erwähnten Nachteile behoben werden.
Eine weitere Aufgabe besteht im Aufzeigen verschiedener Verwendungen derartiger Seilstrukturen.

Erfindungsgemäss wird diese Aufgabe mit einem Kernmantelseil gemäss dem Wortlaut nach Patentanspruch 1 gelöst und mit Verwendungen gemäss dem Wortlaut nach den Patentansprüchen 12 und 13.

Die Erfindung wird im Folgenden anhand der Figuren näher erläutert. Es zeigen:
- Fig. 1: Schematischer Aufbau eines erfindungsgemässen Kernmantelseils im Schnitt
- Fig. 2: Schematischer Aufbau eines Kernmantelseils mit einem Zwischenmantel im Schnitt
- Fig. 3: Erstes Ausführungsbeispiel eines Kernmantelseils aus Hochleistungsfasern
- Fig. 4: Zweites Ausführungsbeispiel eines Kernmantelseils als dynamisches Seil
- Fig. 5: Drittes Ausführungsbeispiel eines Kernmantelseils als statisches Seil
- Fig. 6: Viertes Ausführungsbeispiel eines Kernmantelseils als dynamisches Seil mit einem Zwischenmantel
- Fig. 7: Ausschnitt eines Kernmantelseils mit Kenndaten
- Fig. 8: Fünftes Ausführungsbeispiel eines Kernmantelseils mit einem Zwischenmantel

Fig. 1 zeigt den schematischen Aufbau eines erfindungsgemässen Kernmantelseils im Schnitt. Ein Kernmantelseil 10 weist einen inneren Kernbereich 1 und einen diesen umgebenden Mantelbereich 2 auf. Der Kernbereich 1 besteht aus mindestens einem Kern 3, der seinerseits aus einer Vielzahl von Fasern, Garnen oder Garnsträngen gebildet wird, wobei letztere gesamthaft als sog. Kernfasern 5 bezeichnet werden. Der Mantelbereich 2 besteht aus einem Mantel 4, der seinerseits aus einer Vielzahl von Fasern, Garnen oder Garnsträngen gebildet wird, wobei letztere gesamthaft als sog. Mantelfasern 6 bezeichnet werden.
Im Kernbereich 1 können auch mehrere Kerne vorliegen, z.B. drei oder fünf, ausgestattet mit Kernfasern gleicher oder unterschiedlicher Art.
Ein Anteil der Kernfasern 5, als Kernfasern 5' bezeichnet, liegt nun im Mantelbereich 2 vor und ist in diesem mit den Mantelfasern 6 verbunden, während ein Anteil der Mantelfasern 6, als Mantelfasern 6' bezeichnet, im Kernbereich 1 und in diesem mit den Kernfasern 3 verbunden vorliegt. Dadurch ist der Mantel auf dem mindestens einen Kern gegenseitig rutschfest angebracht.
Das Rutschen des Mantel auf dem Kern ist eine bei Kernmantelseilen - wie bereits dargelegt - bekannte, aber höchstunerwünschte Eigenschaft. Der erfindungsgemässe Aufbau verhindert nun jegliches Rutschen und bietet daher wesentliche Vorteile. Vorteilhafter Weise ergibt sich ein gleichmässiger Lauf beim Lauf über Karabiner, Rollen und Abrollgeräten. Weder Verdickungsstellen, noch Dünnstellen treten auf, wie dies bei Mantelrutsch üblich ist. Derartige Kernmantelseile können an Stelle von gedrehten Seilen in Einsatz kommen.

Fig. 2 zeigt den schematischen Aufbau eines Kernmantelseils mit einem Zwischenmantel im Schnitt. Ein Kernmantelseil 20 weist den inneren Kernbereich 1, den diesen umgebenden Mantelbereich 2, mindestens einen Kern 3 mit den Kernfasern 5 und den Mantel 4 mit den Mantelfasern 6 auf, wie bereits in Fig. 1 beschrieben.
Zwischen dem inneren Kernbereich 1 und dem Mantelbereich 2 liegt ein Zwischenmantelbereich 7. Dieser Zwischenmantelbereich 7 besteht aus einem Zwischenmantel 8, der seinerseits aus einer Vielzahl von Fasern, Garnen oder Garnsträngen gebildet wird, wobei letztere gesamthaft als sog. Zwischenmantelfasern 9 bezeichnet werden.

Ein Anteil der Kernfasern 5, als Kernfasern 5' bezeichnet, liegt nun im Zwischenmantelbereich 7 vor und ist in diesem mit den Zwischenmantelfasern 9, verbunden, während ein Anteil der Zwischenmantelfasern 9, als Zwischenmantelfasern 9' bezeichnet, im Kernbereich 1 und in diesem mit den Kernfasern 3 verbunden vorliegt.
Ein Anteil der Zwischenmantelfasern 9, als Zwischenmantelfasern 9' bezeichnet, liegt im Mantelbereich 2 vor und ist in diesem mit den Mantelfasern 4, verbunden, während ein Anteil der Mantelfasern 6, als Mantelfasern 6' bezeichnet, im Zwischenmantelbereich 7 und in diesem mit den Zwischenmantelfasern 9 verbunden vorliegt.
Selbstverständlich kann auch ein Anteil der Kernfasern 5' im Mantelbereich 2 und in diesem mit den Mantelfasern 6 verbunden vorliegen, während ein Anteil der Mantelfasern 6' im Kernbereich 1 und in diesem mit den Kernfasern 3 verbunden vorliegt.

Dadurch ist der mindestens eine Mantel auf dem mindestens einen Kern gegenseitig rutschfest angebracht ist.

Fig. 3 zeigt ein erstes Ausführungsbeispiel eines Kernmantelseils aus Hochleistungsfasern.
Der Kern 3 besteht aus sehr hochfesten Hochleistungsfasern 5 mit geringsten Dehnungen und hohen Reissfestigkeiten, wie z.B. Kevlar, Dyneema, Spectra, dehnarmes Polyester (PEN). Der Mantel 4 besteht aus besonders abriebfesten, kantenfesten, schnittfesten, hitzefesten und/oder flammwidrigen Fasern 6, wie etwa Kevlar, Nomex, Polyamid (PA) und Polyester (PES).
Verwendung als statisches Hochleistungsseil für Industrie, Gewerbe oder Sportanwendungen. Ebenfalls geeignet als Ersatz für Stahlseile mit häufigen Biegewechsein oder bei Arbeitssicherheits- und Abseilgeräten.

Fig. 4 zeigt ein zweites Ausführungsbeispiel eines Kernmantelseils als dynamisches Seil.
Der Kern 3 weist hier sehr viele feine Hochleistungsfasern auf, die eine wesentlich höhere Dämpfung von dynamischen Stössen zulassen. Dadurch ergeben sich verbesserte dynamische Eigenschaften bei gleichen oder verminderten Seildurchmessern bezüglich bekannten, üblichen Seilen. Die Mantelfasern 6 des Mantels 4 sind abriebfester, feuchtigkeitsunempfindlicher und schnittfester, sodass auch bei unterschiedlichsten Fasereigenschaften der Mantel 4 auf dem Kern 3 rutschfest angebracht ist.
Verwendung als dynamisches Hochleistungsseil für Sport-, Industrie- und Gewerbeanwendungen mit hohen Fangstössen.

Fig. 5 zeigt ein drittes Ausführungsbeispiel eines Kernmantelseils als statisches Seil. Der Kern 3 weist Hochleistungsfasern 5, wie etwa Polyester (PES) und Polyamid (PA) mit einer wesentlich verminderten Dehnung aber einer höheren Reissfestigkeit auf. Dadurch ergeben sich verbesserte statische Eigenschaften bei gleichen oder verminderten Seildurchmessern bezüglich üblichen Seilen. Die Mantelfasern 6 des Mantels 4 weisen wesentlich abriebfestere, feuchtigkeitsunempfindlichere und schnittfestere Eigenschaften auf, sodass auch bei unterschiedlichsten Fasereigenschaften der Mantel 4 auf dem Kern 3 rutschfest angebracht ist.
Verwendung als statisches Hochleistungsseil für Industrie, Gewerbe, Polizei, Armee als auch für Sportanwendungen und Arbeitssicherheit.

Fig. 6 zeigt ein viertes Ausführungsbeispiel eines Kernmantelseils als dynamisches Seil mit einem Zwischenmantel.
Der Kern 3 weist hochfeste Hochleistungsfasern 5 auf mit einer wesentlich verminderten Dehnung und einer höheren Reissfestigkeit bezüglich heutigen Polyamid- oder Polyester-Seilen. Dadurch ergeben sich verbesserte statische Eigenschaften bei gleichen oder verminderten Seildurchmessern bezüglich üblichen Seilen.

Der Zwischenmantel 8 besteht aus unterschiedlichen oder denselben Fasern wie die des Kerns oder des Mantels. Das Seil weist durch diesen Zwischenmantel eine netzähnliche Struktur auf, welche die Bildung eines Luftkissens unter dem Mantel 2 zulässt. Der Kern 3, der Zwischenmantel 8 und der Mantel 2 sind untereinander so verbunden, dass auch bei unterschiedlichsten Fasereigenschaften der Zwischenmantel 8 und der Mantel 2 untereinander gegenseitig sowie auf dem Kern 3 rutschfest angebracht sind. Die so im Zwischenmantel erzeugten Luftpolster bewirken, dass das Kernmantelseil gepaart mit dem geringeren Durchmesser einen verminderten Luftwiderstand aufweist. Ein solches Seil ist geeignet für den Hochleistungssegelsport, für Luftrettungseinsätze und Anwendungen, wo ein geringer Luftwiderstand verlangt wird.

Fig. 7 zeigt einen Ausschnitt eines Kernmantelseils mit Kenndaten. In die Mantelstruktur sind hier wichtige Kenndaten, wie die Hitzefestigkeit, die Bruchlast, der Durchmesser, die max. Dehnung, das Herstelldatum, die EN Norm als Fasern eingearbeitet.
Dadurch wird nicht nur ein wichtiger funktioneller Aspekt abgedeckt, sondern es ergibt sich auch eine vorteilhafte Ausgestaltung, was einen attraktiven Design erlaubt. Gleichzeitig ist sichergestellt, dass die bisher üblichen Etiketten und angebrachten Informationen nicht wie bisher verloren werden.

Fig. 8 zeigt ein fünftes Ausführungsbeispiel eines Kernmantelseils mit einem Zwischenmantel.
Der Kern 3 weist Hochleistungsfasern 5 auf mit Fasern wie Polyamid (PA), Polyester (PES), dehnarmes Polyester (PEN) Aramid oder Dyneema. Der Zwischenmantel 8 besteht aus sog. Dämpfungsgarnen 9, wie z.B. Monofil- oder elastische Garne, die eine hohe Kompressionseigenschaft aufweisen, während der Mantel 4 aus Mantelfasern 6, wie etwa Polypropylen, Polyester oder Polyamid, bestehen, die eine hohe Abrieb-, Schnitt- oder Kantenfestigkeit aufweisen.

Besteht der Kern z.B. aus hochfesten Aramidfasern und der eine, oder allenfalls mehrere Mäntel aus hitzefesten Nomexfasern, so eignet sich das Kernmantelseil besonders gut für Rettungseinsätze als hitzefestes Seil im Bereich Feuerwehr und Armee.

Die Vermischung, bzw. die Verbindung, der Kernfasern im mindestens einen Mantelbereich kann gering sein, d.h. weniger als 3 % betragen. Dabei braucht nicht gleichzeitig eine Vermischung von Mantelfasern im Kernbereich vorzuliegen.
Trifft dies aber zu, wird ebenfalls von einer geringen Vermischung gesprochen, d.h. sie beträgt weniger als 3 %. Kernfasern sind dann im mindestens einen Mantelbereich, während Mantelfasern im Kernbereich verbunden vorliegen. Dies betrifft vor allem Anwendungen von heute verwendeten dynamischen und statischen Kernmantelseilen.

Analog kann die Vermischung, bzw. die Verbindung der Kernfasern im mindestens einen Mantelbereich mässig gross sein, d.h. sie beträgt 3 % aber weniger als 30 %. Oder aber die Vermischung, bzw. die Verbindung der Kernfasern im mindestens einen Mantelbereich ist gross bis maximal, d.h. sie beträgt 30 % aber maximal 50 %.

Trifft der Fall zu, dass die Vermischung maximal 50 % beträgt, d.h. 50 % der Kernfasern sind dann im Mantelbereich, während 50 % der Mantelfasern im Kernbereich verbunden vorliegen, so kann kaum mehr der Kern vom Mantel unterschieden werden. Die Verbindung braucht dabei nicht zwingend über den gesamten Querschnitt des Seils homogen zu sein.
Noch extremer wird diese Betrachtung wenn der Kern und der Mantel aus denselben Fasern, Garnen oder Garnsträngen bestehen.
Typische Anwendungen finden sich bei einer Segelschote, als Seile an Stelle von Stahlseilen, als Lastseil mit Biegewechsel oder als Ersatz von gedrehten Seilen.

Die Ausgestaltungen derartiger Kernmantelseile sind äusserst vielfältig und können hier nicht abschliessend aufgezählt werden.

Erfindungsgemässe Kernmantelseile finden Verwendung in der Arbeitssicherheit, im Wasser-, Segel- und Bergsport, als auch bei Polizei, Feuerwehr und Armee.

Erfindungsgemäss lassen sich auch Seile herstellen, die im Aussehen einem gedrehten Seil ähnlich sind und die aus hochfesten Aramidfasern und aus hitzefesten Nomexfasern bestehen.
An der Abschnittstelle sind derartige Seile vernähbar und brauchen daher nicht verspleisst zu werden. Zudem dreht sich ein solches Seil an der Schnittstelle nicht auf.

## Patentansprüche

1. Kernmantelseil, wobei mindestens
ein Kern (3) einen Kernbereich (1) des Seils (10) bildet, der eine Vielzahl von Fasern, Garne oder Garnsträngen als Kernfasern (5) aufweist, dass mindestens ein Mantel (4) einen Mantelbereich (2) des Seils (10) bildet, der den Kernbereich (1) umgibt und der eine Vielzahl von Fasern, Garnen oder Garnsträngen als Mantelfasern (6) aufweist,
**dadurch gekennzeichnet,**
**dass** ein aus dem Kernbereich (1) stammender Anteil der Kernfasern (5') im Mantelbereich (2) und in diesem mit den Mantelfasern (6) verbunden vorliegt, dass ein aus dem Mantelbereich (2) stammender Anteil der Mantelfasern (6') im Kernbereich (1) und in diesem mit den Kernfasern (5) verbunden vorliegt, sodass der mindestens eine Mantel (4) auf dem mindestens einen Kern (3) gegenseitig sowie untereinander rutschfest angebracht ist, dass der Anteil der Kernfasern (5') im mindestens einen Mantelbereich (2, 7) maximal 50 % beträgt und dass das Kernmantelseil (10) eine um mindestens 10 % erhöhte Festigkeit im Dehnungsverhalten und eine um mindestens 10 % höhere Knotenfestigkeit gegenüber üblichen Kernmantelseilen aufweist.

2. Kernmantelseil nach Anspruch 1, **dadurch gekennzeichnet, dass** der Kern (3) aus Hochleistungsfasern wie Polyamid-, Polyester- und Aramidfasern mit geringsten Dehnungen und hohen Reissfestigkeiten besteht und dass der mindestens eine Mantel (4) aus besonders abriebfesten, kantenfesten, schnittfesten, hitzefesten und/oder flammwidrigen Fasern wie Polyamid- und Nomex-Fasern besteht, sodass auch bei unterschiedlichsten Fasereigenschaften der mindestens eine Mantel (4) auf dem Kern (3) rutschfest angebracht ist.

3. Kernmantelseil nach Anspruch 1, **dadurch gekennzeichnet, dass** es als dynamisches Seil ausgebildet ist, indem der Kern (3) sehr viele feine Hochleistungsfasern aufweist, die eine wesentlich höhere Dämpfung von dynamischen Stössen zulassen und **dadurch** verbesserte dynamische Eigenschaften bei gleichen oder verminderten Seildurchmessern bezüglich üblichen Seilen ergeben, während die Fasern des mindestens einen Mantels (4) abriebfestere, feuchtigkeitsunempfindlichere und schnittfestere Eigenschaften ergeben, sodass auch bei unterschiedlichsten Fasereigenschaften der mindestens eine Mantel (4) auf dem Kern (3) rutschfest angebracht ist.

4. Kernmantelseil nach Anspruch 1, **dadurch gekennzeichnet, dass** es als statisches Seil ausgebildet ist, indem der Kern (3) sehr hochfeste Hochleistungsfasern mit einer wesentlich verminderten Dehnung aber einer höheren Reissfestigkeit aufweisen und **dadurch** verbesserte statische Eigenschaften bei gleichen oder verminderten Seildurchmessern bezüglich üblichen Seilen ergeben, und dass die Fasern des mindestens einen Mantels (4) wesentlich abriebfestere, feuchtigkeitsunempfindlichere und schnittfestere Eigenschaften ergeben, sodass auch bei unterschiedlichsten Fasereigenschaften der mindestens eine Mantel (4) auf dem Kern (3) rutschfest angebracht ist.

5. Kernmantelseil nach Anspruch 1, **dadurch gekennzeichnet, dass** es als statisches Seil ausgebildet ist, indem der Kern (3) hochfeste Hochleistungsfasern aufweist, die eine wesentlich verminderte Dehnung und eine höhere Reissfestigkeit aufweisen und **dadurch** verbesserte statische Eigenschaften bei gleichen oder verminderten Seildurchmessern bezüglich üblichen Seilen ergeben, dass ein Zwischenmantel (8) aus unterschiedlichen oder denselben Fasern wie die des Kerns (3) oder des Mantels (4), eine netzähnliche Struktur aufweist, welche die Bildung eines Luftkissens unter dem Mantel (4) zulassen und gepaart mit den geringeren Durchmessern **dadurch** einen verringerten Luftwiderstand aufweisen, wobei Kern (3), Zwischenmantel (8) und Mantel (4) untereinander so verbunden sind, dass auch bei unterschiedlichsten Fasereigenschaften der mindestens eine Mantel (4, 8) untereinander gegenseitig sowie auf dem Kern (3) rutschfest angebracht ist.

6. Kernmantelseil nach einem der Ansprüche 1 - 5, **dadurch gekennzeichnet, dass** der Kern (3) und der mindestens eine Mantel (4, 8) aus denselben Fasern, Garnen oder Garnsträngen (5, 5', 6, 6', 9, 9') besteht.

7. Kernmantelseil nach einem der Ansprüche 1 - 5, **dadurch gekennzeichnet, dass** der Kern (3) aus hochfesten Aramidfasern und der mindestens eine Mantel (4, 8) aus hitzefesten Nomexfasern besteht.

8. Kernmantelseil nach einem der Ansprüche 1-7, **dadurch gekennzeichnet, dass** die Kenndaten des Seils als Fasern in die Mantelstruktur, bzw. den Mantel (4) eingearbeitet sind.

9. Kernmantelseil nach einem der Ansprüche 1 - 8, **dadurch gekennzeichnet, dass** der Anteil der Kernfasern (5') im mindestens einen Mantelbereich (2, 7) und der Anteil der Mantelfasern (6', 9') im Kernbereich (1) weniger als 3 % beträgt.

10. Kernmantelseil nach einem der Ansprüche 1 - 8, **dadurch gekennzeichnet, dass** der Anteil der Kernfasern (5') im mindestens einen Mantelbereich (2, 7) und der Anteil der Mantelfasern (6', 9') im Kernbereich (1) weniger als 30 % beträgt.

11. Kernmantelseil nach einem der Ansprüche 1 - 8, **dadurch gekennzeichnet, dass** der Anteil der Kernfasern (5') im mindestens einen Mantelbereich (2, 7) und der Anteil der Mantelfasern (6', 9') im Kernbereich (1) maximal 50 % beträgt.

12. Verwendung des Kernmantelseils nach einem der Ansprüche 1 - 11 in der Arbeitssicherheit, im Wasser-, Segel- und Bergsport, bei Feuerwehr, Armee, Polizei und Rettungseinsätzen.

13. Verwendung des Kernmantelseils nach einem der Ansprüche 1 - 11 als Zugseil, als Zugseil mit Biegebeanspruchung, für Abseil- und Abrollgeräte, für Aufzüge und zur Absturzsicherung.

## Claims

1. Kernmantel rope, whereby at least one core (3) provides a core region (1) of the rope (10) that comprises a plurality of fibers, threads or thread bundles as core fibers (5), whereby at least one sheath (4) constitutes a sheath region (2) of the rope (10) that surrounds the core region (1) and that has a plurality of fibers, threads and thread bundles as sheath fibers (6), wherein a portion of the core fibers (5') being part of the core region (1) is arranged in the sheath region (2) and connected therein to the sheath fibers (6), wherein a portion of the sheath fibers (6') being part of the sheath region (2) is arranged in the core region (1) and connected therein to the core fibers (5), so that the at least one sheath (4) is connected to the at least one core (3) as well as relative to each other in a non-slip manner, wherein the portion of the core fibers (5') in at least one sheath region (2, 7) and amounts to a maximum of 50% and wherein the kernmantel rope (10) has an improved resistance to extension by at least 10% and an improved knot stability by at least 10% compared to customary kernmantel ropes.

2. Kernmantel rope according to claim 1 wherein the core (3) is comprised of high-performance fibers like fibers of polyamide, polyesters or aramide with lowest extension and high tear strength and wherein the at least one sheath (4) is comprised of especially abrasion-, edge-tear-, shear-, heat- and/or flame-resistant fibers like fibers of polyamide and Nomex so that the at least one sheath (4) is connected to the core (3) in a non-slip manner even in the presence of most different fiber properties.

3. Kernmantel rope according to claim 1 wherein it is a dynamic rope in which the core (3) is comprised of many fine high-performance fibers that allow for a significantly higher absorption of dynamic shocks and thus provide improved dynamic properties with identical or reduced rope diameters as compared to customary ropes while the fibers of at least one sheath (4) provide an improved abrasion, less senstivitiy to humidity and improved shear-resistant properties so that at least one sheath (4) is connected to the core (3) in a non-slip manner even in the presence of most different fiber properties.

4. Kernmantel rope according to claim 1 wherein it is a static rope in which the core (3) is comprised of very high-strength high-performance fibers with significantly reduced extension but a higher degree of tear resistance and thus results in improved static properties with identical or reduced rope diameters compared to customary ropes and wherein the fibers of at least one sheath (4) provide an improved abrasion, less senstivitiy to humidity and improved shear-resistant properties so that at least one sheath (4) is connected to the core (3) in a non-slip manner even in the presence of most different fiber properties.

5. Kernmantel rope according to claim 1 wherein it is a static rope in which the core (3) has high-strength high-performance fibers that provide significantly reduced extension and a higher degree of tear resistance and thus improved static properties with identical or reduced rope diameters compared to customary ropes, wherein an intermediate sheath (8) with fibers that are different or identical to those of the core (3) or the sheath (4) has a net-like structure that allows for the formation of an air cushion under the sheath (4) and, paired with the small diameters, have smaller air resistance wherein core (3), intermediate sheath (8) and sheath (4) are connected to each other in a manner that ensures that at least one of the sheaths (4, 8) is connected to each other and to the core (3) in a non-slip manner even in the presence of most different fiber properties.

6. Kernmantel rope according to one of the claims 1 - 5 wherein the core (3) and the at least the one sheath (4, 8) are comprised of the same fibers, threads or thread bundles (5, 5', 6, 6', 9, 9').

7. Kernmantel rope according to one of the claims 1 - 5 wherein the core (3) is made of high-strength Aramide fibers and the at least one sheath (4, 8) is comprised of heat-resistant Nomex fibers.

8. Kernmantel rope according to one of the claims 1 - 7 wherein the ratings of the rope are incorporated as fibers into the sheath structure or the sheath (4).

9. Kernmantel rope according to one of the claims 1 - 8 wherein the portion of the core fibers (5') in the at least one sheath region (2, 7) and the portion of the sheath fibers (6', 9') in the core region (1) is less than 3%.

10. Kernmantel rope according to one of the claims 1 - 8 wherein the portion of the core fibers (5') in the at least one sheath region (2, 7) and the portion of the sheath fibers (6', 9') in the core region (1) is less than 30%.

11. Kernmantel rope according to one of the claims 1 - 8 wherein the portion of the core fibers (5') in the at least one sheath region (2, 7) and the portion of the sheath fibers (6', 9') in the core region (1) amounts to a maximum 50%.

12. Use of the kernmantel rope according to one of the claims 1 - 11 in the field of work safety, in water, sailing, and mountain sports applications and for fire service, armed forces, police and rescue units.

13. Use of the kernmantel rope according to one of the claims 1 - 11 as traction rope, as traction rope with bending stress, for lowering devices and reels, for elevators and for crash safety.

## Revendications

1. Corde tressée, au moins une âme (3) formant une zone centrale (1) de la corde (10), qui présente une multitude de fibres, de fils ou d'écheveaux de fils comme fibres de l'âme (5), et au moins une gaine (4) formant une zone extérieure (2) de la corde (10), qui entoure la zone centrale (1) et qui présente une multitude de fibres, de fils ou d'écheveaux de fils comme fibres de la gaine (6), **caractérisée en ce qu'**une partie des fibres de l'âme (5') provenant de la zone centrale (1) se trouvent reliées dans la zone extérieure (2) où elles sont reliées aux fibres de la gaine (6), qu'une partie des fibres de la gaine (6') provenant de la zone extérieure (2) se trouvent reliées dans la zone centrale (1) où elles sont reliées aux fibres de l'âme (5), de sorte qu'au moins une gaine (4) soit disposée sur et contre au moins une âme centrale (3) de manière à éviter tout glissement, que la part de fibres de l'âme (5') représente au maximum 50 % dans au moins une zone extérieure (2, 7) et que la corde tressée (10) présente une résistance augmentée d'au moins 10 % à l'allongement et une résistance aux noeuds augmentée d'au moins 10 % par rapport aux cordes tressées habituelles.

2. Corde tressée selon la revendication 1, **caractérisée en ce que** l'âme centrale (3) est composée de fibres de haute performance, telles que des fibres de polyamide, polyester et aramide, garantissant un allongement minimal et une haute résistance à la rupture et qu'au moins une gaine (4) est composée de fibres particulièrement résistantes à l'abrasion, aux arêtes vives, aux coupures, à la chaleur et/ou aux flammes, telles que des fibres de polyamide et Nomex, de sorte qu'indépendamment des diverses propriétés des fibres au moins une gaine (4) soit disposée sur l'âme centrale (3) de manière à éviter tout glissement.

3. Corde tressée selon la revendication 1, **caractérisée en ce qu'**elle peut être utilisée comme corde dynamique, étant donné que l'âme (3) présente beaucoup de fines fibres de haute performance qui permettent une absorption nettement plus importante des chocs dynamiques et qui confèrent ainsi de meilleures propriétés dynamiques pour des diamètres de corde identiques ou inférieurs par rapport aux cordes habituelles, alors que les fibres d'au moins une gaine (4) permettent d'obtenir une plus grande résistance à l'abrasion, à l'humidité et aux coupures, de sorte qu'indépendamment des diverses propriétés des fibres au moins une gaine (4) soit disposée sur l'âme centrale (3) de manière à éviter tout glissement.

4. Corde tressée selon la revendication 1, **caractérisée en ce qu'**elle peut être utilisée comme corde statique, étant donné que l'âme (3) présente des fibres de haute performance très résistantes, définies par un allongement nettement réduit et par une plus grande résistance à la rupture, qui confèrent ainsi de meilleures propriétés statiques pour des diamètres de corde identiques ou inférieurs par rapport aux cordes habituelles, et que les fibres d'au moins une gaine (4) permettent d'obtenir une plus grande résistance à l'abrasion, à l'humidité et aux coupures, de sorte qu'indépendamment des diverses propriétés des fibres au moins une gaine (4) soit disposée sur l'âme centrale (3) de manière à éviter tout glissement.

5. Corde tressée selon la revendication 1, **caractérisée en ce qu'**elle peut être utilisée comme corde statique, étant donné que l'âme (3) présente des fibres de haute performance résistantes, définies par un allongement nettement réduit et par une plus grande résistance à la rupture, qui confèrent ainsi de meilleures propriétés statiques pour des diamètres de corde identiques ou inférieurs par rapport aux cordes habituelles, qu'une gaine intermédiaire (8) composée de fibres différentes ou identiques à celles de l'âme (3) ou de la gaine (4) présente une structure réticulée, laquelle permet la formation d'un coussin d'air sous la gaine (4) et entraîne, associée aux diamètres moins importants, ainsi une réduction de la résistance à l'air, l'âme centrale (3), la gaine intermédiaire (8) et la gaine (4) étant reliées entre elles de telle sorte qu'indépendamment des diverses propriétés des fibres au moins une gaine (4, 8) soit disposée sur et contre l'âme centrale (3) de manière à éviter tout glissement.

6. Corde tressée selon une des revendications 1 - 5, **caractérisée en ce que** l'âme centrale (3) et au moins une gaine (4, 8) sont composées des fibres, des fils ou des écheveaux de fils identiques (5, 5', 6, 6', 9, 9').

7. Corde tressée selon une des revendications 1 - 5, **caractérisée en ce que** l'âme centrale (3) est composée de fibres d'aramide très résistantes et qu'au moins une gaine (4, 8) est constituée de fibres Nomex résistantes à la chaleur.

8. Corde tressée selon une des revendications 1 - 7, **caractérisée en ce que** les caractéristiques de la corde sont incorporées comme fibres dans la structure de la gaine ou dans la gaine (4).

9. Corde tressée selon une des revendications 1 - 8, **caractérisée en ce que** la part des fibres de l'âme (5') dans au moins une zone extérieure (2, 7) et celle des fibres de la gaine (6, 9') dans la zone centrale (1) représentent moins de 3 %.

10. Corde tressée selon une des revendications 1 - 8, **caractérisée en ce que** la part des fibres de l'âme (5') dans au moins une zone extérieure (2, 7) et celle des fibres de la gaine (6, 9') dans la zone centrale (1) représentent moins de 30 %.

11. Corde tressée selon une des revendications 1 - 8, **caractérisée en ce que** la part des fibres de l'âme (5') dans au moins une zone extérieure (2, 7) et celle des fibres de la gaine (6, 9') dans la zone centrale (1) représentent au maximum 50 %.

12. Utilisation de la corde tressée selon une des revendications 1 - 11 dans la sécurité au travail, dans les sports d'eau, de voile et de montagne, par les pompiers, l'armée et la police ainsi que lors d'interventions de sauvetage.

13. Utilisation de la corde tressée selon une des revendications 1 - 11 comme corde de traction, comme corde de traction soumise à la flexion, pour les auxiliaires de montée et de descente, pour les ascenseurs et pour la protection anti-chute.
